# EUROPÄISCHE PATENTSCHRIFT

(11) **EP 0 275 882 B1**
(45) Veröffentlichungstag und Bekanntmachung des Hinweises auf die Patenterteilung: **18.12.1991**
(21) Anmeldenummer: 88100155.6
(22) Anmeldetag: 08.01.1988
(51) Int. Cl.: B41F 21/08

(54) **Fördervorrichtung für eine Bogenrotationsdruckmaschine**
Conveying device for a sheet-fed rotary printing machine
Dispositif de transport pour une machine d'impression rotative à feuilles

(30) Priorität: 22.01.1987 DE 3701767
(43) Veröffentlichungstag der Anmeldung: 27.07.1988
(73) Patentinhaber: M.A.N.-ROLAND Druckmaschinen Aktiengesellschaft, 63012 Offenbach (DE)
(72) Erfinder: Bergmann, Marco, D-6050 Offenbach/Main (DE); Rebel, Herbert, D-6054 Rodgau 3 (DE)
(74) Vertreter: Marek, Joachim, Dipl.-Ing.

(56) Entgegenhaltungen:
- EP-A- 0 185 965
- EP-A- 0 194 559
- DE-A- 2 111 049
- FR-A- 2 342 850

## Beschreibung

Die Erfindung betrifft eine Fördervorrichtung für eine Bogenrotationsdruckmaschine nach dem Oberbegriff des ersten Patentanspruches.

Eine Fördervorrichtung mit diesen Merkmalen ist durch die DE-PS 2 111 049 bekannt geworden. Bei derartigen Fördervorrichtungen ragen die Greiferauflagen der Greifersysteme üblicherweise über den Teilkreisdurchmesser der Umlenkkettenräder hinaus. Sie laufen während der Bogenübergabe auf einem Radius, der etwa gleich dem Radius der Greiferauflagen der Greifer des Druckmaschinenzylinders ist. Laufen die Transportketten von den Umlenkkettenrädern ab und geradlinig weiter, so vermindert sich die Geschwindigkeit der Greiferauflagen auf die Geschwindigkeit der Transportketten. Das hintere Ende des Bogens hat zu diesem Zeitpunkt jedoch bei größeren Formaten den Druckmaschinenzylnder noch nicht verlassen und wird dementsprechend schneller vorwärtsbewegt als der Bogenanfang abgezogen wird. Hierdurch verliert der Bogen seine Spannung und kann Wellen bilden, die zu einer erhöhten Abschmiergefahr führen. Außerdem wird der Bogen am Gummizylinder mitgenommen, bis er abgerissen wird. Dies kann zu einer bleibenden Verformung des Bogens führen. Um diese Nachteile zu beseitigen, ist es aus der oben genannten Patentschrift bekannt, einen Bogenverdränger gegen den Bogen zu drücken, um ihn nach der Übergabe an die Greifersysteme der Transportketten unter Spannung zu halten.

Von Nachteil ist dabei, daß der Bogenverdränger am Bogen abschmiert und insbesondere nicht bereits unmittelbar nach Übergabe des Bogens an die Greifersysteme wirkt. Dadurch besteht die Gefahr, daß die vordere Kante der Abnahmetrommel bzw. die Tragscheiben infolge des Abknickens der Bogentangente abschmieren. Der Bogenanfang weicht insbesondere bei großem Trommelkanal gewissermaßen in den nichttragenden Bereich der Abnahmetrommel aus, bevor er durch den radial zwischen zwei Tragscheiben der Abnahmetrommel aus dem Kettenradius heraussteuerbaren Bogenverdränger verdrängt werden kann. Das bedeutet, daß die das bekannte Mitlaufen des Bogens am Gummituch des Gummituchzylinders verhindernde Spannung durch einen an der Abnahmetrommel mittig zwischen zwei Tragscheiben heraussteuerbaren Bogenverdränger nicht bereits von Anfang der Übergabe an erzeugt werden kann.

Aus der DE-PS 2 017 417 ist es zwar für Trans elübergabesysteme bekannt, bei einer Abnahmetrommel, die an nur einem Teil des Mantels eine tragende Oberfläche aufweist, in den vom Bogen überdeckten Raum zwischen dieser tragenden Fläche und einer auf der Trommel ortsfest angeordneten Greifereinrichtung einen durch eine Blaslufteinrichtung gebildeten Bogenverdränger vorzusehen.

Es bereitet aber Schwierigkeiten, durch das gebildete Luftkissen das Abknicken der Bogentangente zu verhindern, wenn sehr hohe Zugkräfte auf den Bogen, z. B. bei Doppeldruckwerken einwirken und zur zeitweiligen Aufnahme von an umlaufenden Transportketten befestigten stabilen Greifersystemen mit den zugehörigen Greiferwagen erheblich größere Trommelkanäle erforderlich werden. Die Blaslufteinrichtung läuft außerdem nur mit der Abnahmetrommel um und wirkt somit nur im Trommelbereich. Bei Kettenübergabesystemen kommt es zusätzlich auch darauf an, den Bogen zu stützen, nachdem die Transportketten den Kettenradius der Abnahmetrommel verlassen haben, um einen flatterfreien Bogenlauf in das nächste Druckwerk oder zur Bogenauslage zu bewirken. Außerdem ist von Nachteil, daß die Blaslufteinrichtung einen hohen lufttechnischen Aufwand und Steuerungsaufwand erfordert.

Der Erfindung liegt deshalb die Aufgabe zugrunde, bei einer Fördervorrichtung eingangs genannter Gattung durch einen mechanischen Bogenverdränger den bedruckten Bogen bei verringerter Abschmiergefahr unmittelbar nach Übergabe vom Druckzylinder an die Greifersysteme vom Anfang des Bogens her mit ausreichender Spannung bis zur Aufhebung des Greiferschlusses der an den umlaufenden Transportketten angeordneten Greifersysteme zu führen, d. h., bis zur nächsten Übergabe oder Auslage des Bogens mit dem Kettenübergabesystem.

Diese Aufgabe wird durch die kennzeichnenden Merkmale des ersten Patentanspruches gelöst. Weiterbildungen ergeben sich aus den Unteransprüchen und der Zeichnung in Verbindung mit der Beschreibung.

Die Erfindung wird nachstehend anhand einer Zeichnung in einem Ausführungsbeispiel näher erläutert.

Es zeigt
- Figur 1: eine schematische Seitenansicht der erfindungsgemäß wesentlichen Teile mit fester Anordnung des Bogenverdrängers am Greifersystem,
- Figur 2: eine schematische Seitenansicht der erfindungsgemäß wesentlichen Teile mit einem aus dem Kettenradius heraus schwenkbaren Bogenverdränger am Greifersystem, in Kammanordnung,
- Figur 3: eine Draufsicht auf Figur 2,
- Figur 4: eine schematische Seitenansicht der erfindungsgemäß wesentlichen Teile mit fester oder radial einstellbarer Anordnung des Bogenverdrängers am Greifersystem, in Kammanordnung.

Zur Überführung eines bedruckten Bogens 5 von einem Druckwerk zum nächsten Druckwerk oder zur Bogenauslage einer Bogenrotationsoffsetdruckmaschine durch Kettenübergabesysteme wird der Bogen in bekannter Weise von einem Druckzylinder 1 mittels an nicht dargestellten umlaufenden Transportketten vorgesehenen Greifersystemen 4, 19 abgenommen und um eine Abnahmetrommel 2 geführt. Die Greifersysteme 4, 19 weisen Greiferauflagen 4 und 19 auf, die in Greiferwagen 15 auf einer Greiferauflagenspindel 10 und einer Greiferwelle 11 gelagert mit den Transportketten verbunden sind (Figur 3). Die Abnahmetrommel 2 trägt zwei nicht dargestellte Umlenkkettenräder, über die die Transportketten laufen. Jedes Druckwerk weist in bekannter Weise außer dem Druckzylinder 1 nicht dargestellte Gummi-und Plattenzylinder auf.

Je nach Zügigkeit der Farbe, der Beschaffenheit der Gummitücher an deren Oberfläche und der Gestaltung des Bogenlaufes besteht die Möglichkeit, daß die Bogentangente beim Lauf des Bogens 5 über die tragenden Flächen der Abnahmetrommel 2 an der vorderen Trommelkante 14 abknickt. Dabei besteht die Gefahr des Abschmierens des bedruckten Bogens, wenn nicht verhindert wird, daß der Bogenanfang in den überdeckten Raum der Abnahmetrommel 2 gezogen wird.

Erfindungsgemäß geschieht das dadurch, daß die Zugspannung im Bogen von Beginn der Übergabe des Bogens 5 vom Druckzylinder 1 an die Greifersysteme 4, 19 aufrecht erhalten wird. Der vom bedruckten Bogen 5 überdeckte Raum zwischen den an den umlaufenden Transportketten angeordneten Greifersystemen 4, 19 und einer gegenüberliegenden tragenden Fläche der Abnahmetrommel 2 wird unmittelbar nach Übergabe des Bogens 5 an die Greifersysteme 4, 19 durch einen an den Greifersystemen 4, 19 fest oder radial nach außen verstellbaren oder aus dem Kettenradius heraussteuerbaren Bogenverdränger 3 überbrückt, dessen gekrümmte Stützfläche annähernd den Radius der tragenden Flächen des Trommelmantels der Abnahmetrommel 2 aufweist.

Der Bogenverdränger 3 kann dabei vollflächig oder ausgespart sein und axial verstellbar ausgebildet sein.

Die radiale Verstellmöglichkeit erlaubt es, einen geringen Wegfehler beim Lauf des Bogens 5, welcher aus dem radialen Unterschied zwischen der Greiferauflage 4 und dem Durchmesser der tragenden Flächen der Abnahmetrommel 2 resultiert auszugleichen, wenn bei Verarbeitung von dünnen Bogen 5 die Greiferauflage 4 über den Radius der tragenden Flächen des Trommelmantels der Abnahmetrommel 2 hinaus eingestellt ist.

Schließlich kann der Bogenverdränger 3 unmittelbar nach der Übergabe des bedruckten Bogens an die Greifersysteme 4, 19 der Transportketten aus dem Kettenradius der Umlenkkettenräder herausgesteuert werden. Hierzu sind gemäß Figur 2 und Figur 3 beidseitig auf der Welle der Abnahmetrommel 2 Steuerrollen 7 angeordnet, die unter Federkraft 8 auf Kurven 12 ablaufen. Die Steuerrollen 7 sind an beiden Enden einer Traverse 17 befestigt, welche den Bogenverdränger 3 bzw. einen steuerbaren Bogenverdrängerkamm 6 an einem Ende trägt. In Gelenken 9 werden der Bogenverdrängerkamm 6 bzw. der Bogenverdränger 3 am anderen Ende mit den Greifersystemen 4, 19 schwenkbar verbunden, um diese aus dem Kettenradius der Umlenkkettenräder kurvengesteuert auszuschwenken bzw. nachdem das Bogenende die Druckzone verlassen hat wieder zurückzuschwenken. Dadurch wird es möglich, den größeren Wegfehler beim verlangsamten Geradeauslaufen der Greifersysteme 4, 19 bis das Bogenende die Druckzone verlassen hat auszugleichen. Dadurch wird die bekannte Lockenbildung am Bogen 5 beseitigt. Außerdem ist die Abschmiergefahr verringert. Zugleich wird das Mitlaufen des Bogens insbesondere zum Bogenende hin am Gummizylinder verhindert, so daß der Bogen 5 dort nicht schädlich abgerissen werden kann. Abrißstreifen oder dergleichen Markierungen im Druckbild werden somit ebenfalls zuverlässig verhindert.

Damit der vom bedruckten Bogen 5 überdeckte Raum zwischen der vorderen Kante 14 der Abnahmetrommel 2 und den an den Transportketten angeordneten Greifersystemen 4, 19 unmittelbar mit Übergabe des Bogens 5 vom Druckzylinder 1 an die Greifersysteme 4, 19 am Bogenanfang beginnend völlig überbrückbar ist, sind gemäß Figur 2 bis 4 die gekrümmten Stützflächen des Bogenverdrängers 3 entweder als steuerbarer Bogenverdrängerkamm 6 oder als radial verstellbarer Bogenverdrängerkamm 16 und die mit diesen zusammenwirkenden tragenden Flächen des Trommelmantels der Abnahmetrommel 2 ineinandergreifend als Bogenträgerkamm 13 ausgebildet. Durch die Kammanordnung wird verhindert, daß die an den umlaufenden Greifersystemen 4, 19 befestigten Flächen des Bogenverdrängers 3 und die an der umlaufenden Abnahmetrommel 2 befestigten Flächen miteinander beim Einlaufen der Greifersysteme 4, 19 in den Bereich der Abnahmetrommel 2 bzw. beim Verlassen der Abnahmetrommel 2 infolge der vorhandenen Relativgeschwindigkeiten kollidieren. In der gekrümmten Stützfläche des Bogenverdrängers 3 bzw. der Bogenverdrängerkamm 6, 16 und /oder den tragenden Flächen des Trommelmantels der Abnahmetrommel 2 bzw. des Bogenträgerkammes 13 sind für eine abschmierfreie Bogenführung Elemente 18, z. B. Röllchen vorgesehen. Ebenso sind alle bekannten vergleichbaren Elemente zum Verhindern des Abschmierens einsetzbar, wie z. B. Bogenführungsringe, besondere Oberflächenbeschichtungen, Noppen, Bespannungen mit Super-Blue, Glasperlen oder anderen Aufzügen. Auch der zusätzliche Einsatz von Blasluft oder dergleichen wäre denkbar, ist aber nicht zwingend erforderlich.

Nachdem die Transportketten den Kettenradius der Abnahmetrommel 2 verlassen haben und sich auf einer geraden Wegstrecke weiterbewegen, liegt der Bogenanfang des Bogens 5 weiter satt an der gekrümmten Stützfläche des Bogenverdrängers 3 bzw. der Bogenverdrängerkämme 6, 16 an, so daß eine abschmier- und flatterfreie Bogenführung bis zur Aufhebung des Greiferschlusses im folgenden Druckwerk oder der Bogenauslage gewährleistet ist.

Zusammenfassend bestehen die Vorteile der erfindungsgemäßen Lösung darin, daß in einer sehr einfachen und kostengünstigen Ausführung nach Übergabe des Bogens 5 an die Greifersysteme 4, 19 der Transportketten stets ein gleichmäßiger Zug durch Bogenverdrängung vom Bogenanfang her aufrechterhalten werden kann, wodurch kein Abschmieren der vorderen Trommelkante zu befürchten ist. Dieser Zug kann durch Heraussteuern des Bogenverdrängers aus dem Kettenradius auch aufrechterhalten werden, wenn der Bogenanfang bereits auf einer geraden Wegstrecke von den Umlenkkettenrädern langsam abläuft und das Bogenende sich noch in der Druckzone schneller bewegt. Außerdem ist ohne zusätzliche Maßnahmen gewährleistet, daß der Bogen 5 beim weiteren Transport bis zur Aufhebung des Greiferschlusses bei Übergabe im folgenden Druckwerk oder bei Auslage stets satt an den gekrümmten Stützflächen des Bogenverdrängers 3 bzw. der Bogenverdrängerkämme 6, 16 anliegt, wodurch die bereits angeführte flatterfreie und abschmierfreie Bogenführung auf der gesamten Wegstrecke des in Greifersystemen 4, 19 an Transportketten geführten Bogens 5 ermöglicht wird.

### Bezugszeichenliste

- 1: Druckzylinder
- 2: Abnahmetrommel
- 3: Bogenverdränger
- 4: Greiferauflage
- 5: Bogen
- 6: steuerbarer Bogenverdrängerkamm
- 7: Steuerrolle
- 8: Feder
- 9: Gelenk
- 10: Greiferauflagespindel
- 11: Greiferwelle
- 12: Kurve
- 13: Bogenträgerkamm
- 14: vordere Kante der Abnahmetrommel
- 15: Greiferwagen
- 16: einstellbarer Bogenverdrängerkamm
- 17: Traverse
- 18: Element zum Verhindern des Abschmierens
- 19: Greifer

## Patentansprüche

1. Fördervorrichtung für eine Bogenrotationsdruckmaschine, bei der die bedruckten Bogen (5) von einem Druckzylinder (1) mittels an umlaufenden Transportketten vorgesehenen Greifersystemen (4, 19) abgenommen und um eine Abnahmetrommel (2) geführt werden, deren tragende Flächen einen Teil des Trommelmantels mit einer vorderen Kante (14) einnehmen, während in einem anderen Teil des Trommelmantels ein Bogenverdränger (3) wirkt und die zwei Umlenkkettenräder trägt, über die Transportketten laufen,
**dadurch gekennzeichnet**,
daß mit Elementen (18) zum Verhindern des Abschmierens der Bogen ausgestattete Bogenverdränger (3)an den an umlaufenden Transportketten vorgesehenen Greifersystemen (4, 19) so angeordnet sind, daß der vom bedruckten Bogen überdeckte Raum zwischen den Greifersystemen (4, 19) und der vorderen Kante (14) der Abnahmetrommel (2) unmittelbar mit Übergabe des Bogens (5) vom Druckzylinder (1) an die Greifersysteme (4, 19) am Bogenanfang beginnend überbrückt ist.

2. Fördervorrichtung nach Anspruch 1,
**dadurch gekennzeichnet**,
daß die gekrümmte Stützfläche des Bogenverdrängers (3) vollflächig oder beliebig ausgespart ausgebildet ist.

3. Fördervorrichtung nach Anspruch 1 und 2,
**dadurch gekennzeichnet**,
daß der Bogenverdränger (3) fest oder einstellbar an den Greifersystemen (4, 19) angeordnet ist.

4. Fördervorrichtung nach Anspruch 1 - 3,
**dadurch gekennzeichnet**,
daß der Bogenverdränger (3) axial und /oder radial verstellbar an den Greifersystemen (4, 19) angeordnet ist.

5. Fördervorrichtung nach Anspruch 1 - 4,
**dadurch gekennzeichnet**,
daß der Bogenverdränger (3) aus den Kettenradius der Umlenkkettenräder heraussteuerbar ist.

6. Fördervorrichtung nach Anspruch 1 - 5,
**dadurch gekennzeichnet**,
daß die gekrümmte Stützfläche des Bogenverdrängers (3) und eine tragende Fläche der Abnahmetrommel (2) ineinandergreifend in Form von Bogenverdrängerkamm (6, 16) und Bogenträgerkamm (13) ausgebildet sind.

7. Fördervorrichtung nach Anspruch 1 - 6,
**dadurch gekennzeichnet**,
daß die gekrümmte Stützfläche des Bogenverdrängers (3, 6, 16) und /oder die tragenden Flächen des Trommelmantels der Abnahmetrommel (2) Elemente (18) zum Verhindern des Abschmierens, z. B. abschmierfreie Oberflächen, Bogenführungsringe, Röllchen, textile oder andere flexible Aufzüge aufweisen.

## Claims

1. Conveying device for a sheet fed rotary printing machine in which the printed sheets (5) are taken off from an impression cylinder (1) by means of gripper systems (4, 19) provided on circulating transport chains and are guided around a takeoff drum (2), the bearing surfaces of which include a part of the drum covering with an inclined edge (14) while, in another part of the drum covering, a sheet displacer (3) acts and which carries two reversing sprockets over which transport chains run, characterised in that sheet displacers (3) provided with elements (18) to prevent smearing off of the sheet are so arranged on the gripper systems (4, 19) provided on the circulating transport chains that the space bridged by the printed sheet between the gripper system (4, 19) and the front edge (14) of the takeoff drum (2) is directly bridged beginning with the start of the sheet with transfer of the sheet (5) from the impression cylinder (1) to the gripper system (4, 19).

2. Conveying device according to Claim 1, characterised in that the curved support surface of the sheet displacer (3) is constructed as a full surface or relieved as desired.

3. Conveying device according to Claim 1 and 2, characterised in that the sheet displacer (3) is arranged fixed or adjustably on the gripper systems (4, 19).

4. Conveying device according to Claim 1 - 3, characterised in that the sheet displacer (3) is arranged axially and/or radially adjustable on the gripper systems (4, 19).

5. Conveying device according to Claim 1 - 4, characterised in that the sheet displacer (3) can be controllable to be moved out from the chain radius of the reversing sprockets.

6. Conveying device according to Claim 1 - 5, characterised in that the curved support surface of the sheet displacer (3) and a bearing surface of the takeoff drum (2) are constructed inter-engagingly in the form of sheet displacer comb (6, 16) and sheet support comb (13).

7. Conveying device according to Claim 1 - 6, characterised in that the curved support surface of the sheet displacer (3, 6, 16) and/or the bearing surfaces of the drum cover of the takeoff drum (2) have elements (18) for preventing smearing off, e.g. smear-free surfaces, sheet guide rings, little rolls, textile or other flexible covers.

## Revendications

1. Dispositif de transport pour une machine imprimante rotative à feuilles, dans lequel les feuilles imprimées (5) sont retirées d'un cylindre d'impression (1) au moyen de systèmes de preneurs (4,19) prévus sur des chaînes de transport rotatives, et guidées autour d'un tambour de prélèvement (2), dont les surfaces porteuses couvrent une partie de l'enveloppe du tambour ayant un bord avant (14), tandis que, dans une autre partie de l'enveloppe du tambour, un déplaceur de feuilles (3) agit et porte les deux roues de chaîne de renvoi, sur lesquelles se meuvent les chaînes de transport,
caractérisé en ce que les déplaceurs de feuilles (3), équipés d'éléments (18) pour empêcher la maculature des feuilles, sont agencés sur les systèmes de preneurs (4,19) prévus sur les chaînes de transport rotatives, de sorte que l'espace recouvert par la feuille imprimée entre les systèmes de preneurs (4,19) et le bord avant (14) du tambour de prélèvement (2) est ponté directement avec le transfert de la feuille (5) du cylindre d'impression (1) aux systèmes de preneurs (4,19) en commençant au début de la feuille.

2. Dispositif de transport selon la revendication 1,
caractérisé en ce que la surface d'appui cintrée du déplaceur de feuilles (3) est continue ou évidée de façon quelconque.

3. Dispositif de transport selon les revendications 1 et 2,
caractérisé en ce que le déplaceur de feuilles (3) est agencé de façon fixe ou réglable sur les systèmes de preneurs (4,19).

4. Dispositif de transport selon les revendications 1 à 3,
caractérisé en ce que le déplaceur de feuilles (3) est agencé sur les systèmes de preneurs (4,19) de façon réglable axialement et/ou radialement.

5. Dispositif de transport selon les revendications 1 à 4,
caractérisé on ce que le déplaceur de feuilles (3) est commandable en dehors du rayon des roues de chaîne de renvoi.

6. Dispositif de transport selon les revendications 1 à 5,
caractérisé en ce que la surface d'appui cintrée du déplaceur de feuilles (3) et une surface porteuse du tambour de prélèvement (2) sont réalisées sous forme de poignes (6,16 et 13) s'engageant l'un dans l'autre.

7. Dispositif de transport selon les revendications 1 à 6,
caractérisé en ce que la surface d'appui cintrée du déplaceur de feuilles (3,6,16) et/ou les surfaces porteuses de l'enveloppe du tambour de prélèvement (2) présentent des éléments (18) pour empêcher la maculature, par exemple des revêtements textiles ou d'autres revêtements souples, des petits rouleaux, des bagues de guidage de feuilles, des surfaces sans maculature.
